# FASCICULE DE BREVET EUROPEEN

(11) **EP 3 291 024 B1**
(45) Date de publication et mention de la délivrance du brevet: **26.05.2021**
(21) Numéro de dépôt: 17189057.7
(22) Date de dépôt: 01.09.2017
(51) Int. Cl.: G04B 19/00, G04B 45/00

(54) **MODULE D'AFFICHAGE COMPORTANT DES ÉLÉMENTS MOBILES AUTOUR DE LIAISONS DÉFORMABLES, SYSTÈME D'AFFICHAGE ASSOCIÉ ET PIÈCE D'HORLOGERIE COMPORTANT UN TEL SYSTÈME D'AFFICHAGE**
ANZEIGEMODUL, DAS BEWEGLICHE ELEMENTE UM VERFORMBARE VERBINDUNGEN UMFASST, ENTSPRECHENDES ANZEIGESYSTEM UND UHR, DIE EIN SOLCHES ANZEIGESYSTEM UMFASST
DISPLAY MODULE COMPRISING ELEMENTS MOVABLE AROUND DEFORMABLE LINKS, ASSOCIATED DISPLAY SYSTEM AND TIMEPIECE COMPRISING SUCH A DISPLAY SYSTEM

(30) Priorité: 05.09.2016 CH 11432016
(43) Date de publication de la demande: 07.03.2018
(73) Titulaire: CSEM Centre Suisse d'Electronique et de Microtechnique SA, 2002 Neuchâtel (CH)
(72) Inventeur: CARDOT, Francis, 2000 Neuchâtel (CH)
(74) Mandataire: P&TS SA (AG, Ltd.)

(56) Documents cités:
- CH-A2- 705 612
- FR-A1- 2 882 162
- US-A- 2 426 079
- US-A- 5 161 130
- US-B1- 6 229 768

## Description

### Domaine de l'invention

L'invention concerne le domaine général de la microtechnique et notamment la fabrication de pièces par gravure de silicium. L'invention concerne plus particulièrement un module d'affichage mécanique comportant une pluralité d'éléments d'affichage mobiles relativement les uns aux autres autour d'au moins une liaison déformable, comportant notamment des lame(s) flexible(s).

L'invention concerne également un système d'affichage comportant au moins un dit module d'affichage tel que précédemment évoqué ainsi qu'une pièce d'horlogerie comportant un tel système d'affichage.

Le module d'affichage et le dispositif d'affichage de l'invention trouvent une application particulière dans l'industrie horlogère, notamment pour la réalisation de cadrans de montres ou d'horloges animés.

### Etat de la technique

Les systèmes d'affichages analogiques, notamment à aiguilles, sont connus et utilisés depuis des décennies dans une multitude d'applications afin de procurer une indication directe, par exemple sur une échelle graduée, un cadran ou autre système de représentation d'une valeur d'une grandeur physique telle que vitesse, température, pression, intensité, tension ou résistance électrique, d'une information quelconque, ou encore et de manière probablement la plus répandue pour la mesure du temps.

Dans une grande majorité de cas, les aiguilles d'un dispositif d'affichage sont constituées d'un corps unitaire rigide solidaire d'un axe de rotation mu par un mouvement, par exemple un mouvement horloger dans le cas d'une pièce d'horlogerie. A chaque pas de rotation de l'axe de rotation l'aiguille effectue une rotation correspondante, une au moins de ses extrémités libres décrivant une trajectoire de section circulaire pointant ainsi en chacune de ses positions sur la trajectoire circulaire une information d'indication de valeur physique mesurée, d'un quantième de temps, ou de façon générale de toute information à indiquer à un utilisateur. L'indication est ainsi réalisée essentiellement dans l'axe longitudinal de l'aiguille au niveau d'une et/ou de l'autre de ses extrémités opposées en collaboration le cas échéant avec un affichage sous-jacent, telle qu'une échelle par exemple.

On connait également, notamment pour des horloges, des systèmes d'affichage mécaniques, par exemple à palettes, qui indiquent une information horaire par alignement de chiffres imprimés sur les palettes, ces dernières étant pivotées autour d'un axe par gravité lors de la libération de verrous de blocage à chaque quantième de temps à indiquer.

D'autres variantes d'affichages actionnés par des systèmes mécaniques ont également été proposées dans l'état de la technique, essentiellement dans le domaine horloger. On peut citer entre autres l'affichage numérique de type « planche à clous » du modèle Opus 8, commercialisé par la société Harry Winston SA ou encore le dispositif d'affichage numérique de l'heure en cours par rotation d'un disque sous-jacent à un cadran doté d'un guichet tel que proposé dans la demande de brevet suisse CH 691833 A5. D'autres systèmes d'affichages sont également décrits dans les documents FR 2882162 A1, CH 705612 A2, ou US 5161130 A par exemple.

Ces différents affichages présentent tous l'inconvénient de procéder d'une structure complexe de différents éléments superposés et requérant des mécanismes d'actionnement additionnels au mécanisme horloger de base auquel il convient d'accoupler ces mécanismes d'actionnement, ce qui perturbe la marche du mouvement horloger ou à tout le moins en affecte négativement la consommation d'énergie.

On ne connait pas en revanche à ce jour de dispositifs d'affichage de structure unitaire simple et permettant un affichage numérique direct, le cas échéant sans aiguilles associées, doté d'une capacité d'animation sans perturbations de la fonction principale d'affichage et d'indication ni mécanisme d'actionnement ou d'animation complémentaire au mouvement horloger de base d'une pièce d'horlogerie telle qu'une montre ou une horloge.

### Objet de l'invention

Un but de l'invention est de proposer la réalisation d'un module d'affichage animé, par exemple pour l'affichage mécanique d'un quantième de temps dans une pièce d'horlogerie, et reposant sur une pièce mécanique unique qui ne nécessite aucune modification d'un mouvement dispositif d'actionnement associé tel qu'un mouvement horloger de base d'une pièce d'horlogerie à laquelle le module d'affichage est associé.

Une application particulière de l'invention consiste en la réalisation de cadrans animés de pièce d'horlogerie, notamment de montre bracelet, affichant un quantième de temps courant sous une forme analogique, de préférence sans aiguille associée.

Un autre but de l'invention est de fournir un système d'affichage comportant un tel module d'affichage et un dispositif d'actionnement simple à mettre en oeuvre sans modification d'un mouvement horloger de base, ainsi qu'une pièce d'horlogerie dotée d'un tel système d'affichage.

A cet effet, la présente invention propose un module d'affichage comportant un bâti fixe et au moins deux organes d'affichage substantiellement rigides. Ce module d'affichage se caractérise par le fait que :
- lesdits organes d'affichage comportent une portion d'affichage d'un motif, lesdites portions d'affichage étant complémentaires l'une de l'autre de sorte qu'elles forment ledit motif dans au moins une position relative desdits organes d'affichage,
- au moins un des organes d'affichage est solidaire du bâti et mobile relativement à celui-ci au moyen d'une liaison déformable au moins entre une première position de repos dans laquelle les portions d'affichage sont distantes l'une de l'autre et une position d'affichage dans laquelle les portions d'affichages sont rapprochées l'une de l'autre, de préférence contre-apposées l'une à l'autre pour former et afficher ledit motif,
- le ou les dits organes d'affichage mobiles relativement au bâti comportent un poussoir d'actionnement adapté pour transmettre un effort de déplacement de cet organe d'affichage par déformation élastique autour de sa ou ses liaisons déformables depuis ladite position de repos vers ladite position d'affichage,
- lesdits organes d'affichage, le bâti et les liaisons déformables forment une pièce monolithique.

On entend ici dans le cadre de l'invention par « organes d'affichage rigides » des éléments du module d'affichage participant à l'affichage ponctuel d'un motif, par exemple un chiffre représentatif d'un quantième horaire ou autre et constitués d'un matériau dont le module d'Young est supérieur à 2.3 GPa.

De façon caractéristique de l'invention lesdits organes d'affichage, le bâti et les liaisons déformables forment une pièce monolithique. En d'autres termes les éléments du module d'affichage sont formés d'une seule pièce, d'une même matière et sans assemblage d'aucune sorte des éléments les uns aux autres à aucun moment de la fabrication dudit module d'affichage. On obtient ainsi un module d'affichage unitaire et intégré, qui peut être ensuite intégré directement sans ajustement ni réglage des organes d'affichage mobiles dans un dispositif nécessitant la mise en oeuvre d'un affichage. De plus un tel module d'affichage comportant tous les éléments intégrés en une seule pièce permet de s'affranchir d'aiguilles pour afficher une information, ladite information pouvant être formée directement par mobilité des éléments d'affichage du module. On supprime ainsi le besoin à de multiples éléments indicateurs et multiples organes d'actionnement de ces derniers, ce qui simplifie considérablement la structure d'actionnement du module d'affichage.

Le module d'affichage de l'invention peut par exemple être réalisé par moulage et/ou usinage d'alliages métalliques, de verres, de céramiques (Al₂O₃), de polymères durs usinables et/ou photodurcissables (époxy, PEEK).

Selon une forme de réalisation avantageuse, le module d'affichage de l'invention est avantageusement constitué de silicium monocristallin ou polycristallin. Le module d'affichage peut ainsi avantageusement être réalisé par des procédés de gravure profonde du silicium.

Dans une forme de réalisation, le module d'affichage de l'invention comporte n organes d'affichage, n étant un nombre entier supérieur à 1, au moins un organe d'affichage étant le cas échéant solidaire du bâti et immobile par rapport à celui-ci.

Avantageusement dans cette forme de réalisation, le poussoir d'actionnement est mobile par rapport au bâti par l'intermédiaire d'une liaison déformable.

Selon une forme de réalisation du module de l'invention au moins un organe d'affichage peut comporter plusieurs liaisons déformables au bâti. La procuration de plusieurs liaisons déformables permet notamment de limiter le nombre de degrés de liberté d'un organe d'affichage par rapport au bâti, par exemple en translation ou en rotation.

Selon les différentes formes de réalisation de l'invention, et tout particulièrement dans le cadre d'un module d'affichage réalisé en silicium, les liaisons déformables sont de préférence constituées de lames flexibles d'une largeur comprise entre 2 et 50 microns, l'épaisseur du bâti et du ou des organes d'affichage étant supérieure à 30 microns. Ce dimensionnement procure ainsi effectivement un caractère élastique aux lames flexibles formant les liaisons déformables alors que les portions d'épaisseur supérieure du bâti et des organes d'affichage sont totalement rigides et dépourvues de caractère élastique.

Conformément à un second objet, la présente invention concerne également un système d'affichage comportant un module d'affichage tel que précédemment décrit, et un dispositif d'actionnement agencé par rapport audit module d'affichage pour transmettre un effort moteur sur le poussoir d'actionnement de manière à induire un déplacement du ou des organes d'affichages mobiles de la position de repos vers la position d'affichage.

Dans une forme particulière de réalisation, le dispositif d'actionnement comporte une came ou un ergot, ledit dispositif d'actionnement étant mobile en rotation autour d'un axe de rotation et agencé relativement au poussoir d'actionnement de telle sorte que ladite came ou ledit ergot exerce en au moins une position angulaire autour de l'axe de rotation sur le poussoir d'actionnement un effort apte à mobiliser ledit poussoir. De préférence, ladite came ou ergot est par exemple lié cinématiquement au mobile des heures d'un mouvement horloger, l'axe de rotation étant commun à celui du mobile.

Selon une forme particulière de réalisation, le système d'affichage de l'invention peut comporter une pluralité de modules d'affichage, notamment une pluralité de modules d'affichage dédiés à l'affichage d'un quantième horaire ou une valeur numérique entière quelconque.

Dans un mode de réalisation dédié à l'horlogerie, le système d'affichage peut notamment comporter une pluralité de dits modules d'affichage disposés concentriquement autour de l'axe de rotation du dispositif d'actionnement, confondu avec l'axe du mobile des heures, pour afficher chacun un quantième horaire, de telle sorte que ledit dispositif d'actionnement coopère successivement avec un poussoir d'actionnement de chacun des modules.

Le cas échéant, le dispositif d'actionnement peut également comporter une pluralité de cames ou d'ergots afin d'afficher simultanément une pluralité d'informations. Dans une application à un cadran de pièce d'horlogerie, le dispositif d'actionnement du système d'affichage peut ainsi comporter une première came ou ergot lié cinématiquement en rotation au mobile des heures, par exemple sur le canon des heures, d'un mouvement horloger et une deuxième came ou ergot lié cinématiquement à la roue de minutes du mouvement horloger, par exemple solidairement au canon des minutes.

A titre d'exemple particulier on peut envisager un affichage simultané des heures et des minutes par tranche de 5 minutes en superposant deux cames liée respectivement au canon des heures et au canon des minutes montés coaxiaux et libres en rotation l'un par rapport à l'autre autour d'un axe de rotation commun central à un module d'affichage configuré pour afficher numériquement de douze heures ou à un arrangement de douze modules d'affichage individuels, chacun affichant une heure, concentriquement disposés autour de l'axe de rotation central avec le dispositif d'actionnement mobile en rotation autour de cet axe au centre du module d'affichage ou de l'arrangement de modules.

Dans une forme alternative de réalisation du système d'affichage de l'invention, le dispositif d'actionnement peut également être un dispositif d'actionnement sans contact par effet électrostatique, thermique ou magnétique sur le poussoir d'actionnement du ou des organes d'affichage.

La présente invention concerne enfin dans un troisième objet une pièce d'horlogerie caractérisée en ce qu'elle comporte un système d'affichage tel que précédemment décrit. Dans ce cadre, le dispositif d'actionnement du système d'affichage est de préférence lié cinématiquement au mobile des heures et/ou au mobile des minutes d'un mouvement horloger et le ou les modules d'affichages sont agencés pour afficher un quantième de temps.

### Descriptifs des figures

L'invention sera mieux comprise à la lecture de la description détaillée d'un exemple de réalisation faite en référence aux figures annexées parmi lesquelles :
- la figure 1A et 1B représentent en vue de dessus un module d'affichage selon la présente invention dans un premier mode de réalisation, en position de repos et en position d'affichage respectivement ;
- la figure 2 représente en vue de dessus un module d'affichage selon la présente invention dans un second mode de réalisation, en position de repos, le module d'affichage constituant un cadran complet d'affichage de l'heure pour une pièce d'horlogerie ;
- les figures 3A et 3B représentent en vue de dessus un module d'affichage selon la présente invention dans un 3ème mode de réalisation analogue à celui des figures 1A et 1B, en position de repos et en position d'affichage respectivement ;
- la figure 4 représente en vue de dessus un module d'affichage selon la présente invention dans un 4ème mode de réalisation, en position de repos, le module d'affichage constituant un cadran complet d'affichage de l'heure pour une pièce d'horlogerie selon le principe du module d'affichage unitaire des figures 3A et 3B.

### Description de modes de réalisation de l'invention

La présente invention se rapporte à un module d'affichage animé analogique 1 de tout type d'information ou représentation, notamment mais non exclusivement pour l'affichage d'une information numérique comme représenté et décrit ci-après aux figures 1 à 4. L'invention a également trait à un système d'affichage animé analogique comportant au moins un tel module d'affichage 1, ainsi qu'à une pièce d'horlogerie comportant un tel système d'affichage aux fins d'affichage d'une information horaire par exemple.

Bien qu'une application privilégiée de l'invention concerne le domaine de l'horlogerie, elle n'est pas limitée à un affichage d'une information horaire et peut également être mise en oeuvre dans tout domaine requérant l'utilisation d'un système d'affichage d'une information ou représentation quelconque sous une forme animée.

On a représenté sur les figures 1A et 1B un module d'affichage 1 selon l'invention dans un premier mode de réalisation. Dans ce premier mode de réalisation, le module d'affichage 1 consiste en un module d'affichage numérique d'un motif M tel qu'un chiffre ou un nombre comportant un bâti 2 fixe et au moins deux organes d'affichage, en l'espèce trois organes d'affichage 31, 32, 33 dans l'exemple des figures 1A et 1B pour former le chiffre « 6 » (figure 1B). Les organes d'affichage 31, 32, 33 sont solidaires du bâti 2 et comportent chacun une portion d'affichage 31a, 32a, 33a du motif M, lesdites portions d'affichage étant complémentaires l'une de l'autre de sorte qu'elles forment ledit motif dans au moins une position relative desdits organes d'affichage 31, 32, 33.

A cet effet, les organes d'affichage 31, 32, 33 sont solidaires du bâti 2 et les organes 32, 33 sont également mobiles relativement au bâti 2 par l'intermédiaire d'au moins une liaison déformable 4 formée par au moins une lame flexible 41 entre une première position de repos, représentée sur la figure 1A, dans laquelle les portions d'affichage des organes d'affichage 31, 32, 33 sont distantes l'une de l'autre et une position d'affichage, représentée sur la figure 1B, dans laquelle lesdites portions d'affichage 31a, 32a, 33a sont contre-apposées l'une à l'autre pour former et afficher le motif M, en l'espèce un chiffre « 6 ».

Le déplacement des organes d'affichage 32, 33 relativement au bâti 2 autour de leur liaison déformable 4 entre les positions de repos et d'affichage résulte avantageusement selon l'invention de la coopération desdits organes d'affichage 32, 33 avec un poussoir d'actionnement 5 agencé relativement au bâti 2 et aux organes d'affichage pour transmettre un effort apte à induire un déplacement desdits organes d'affichage par déformation élastique autour de sa ou ses liaisons déformables 4 consécutivement à l'action d'un dispositif d'actionnement 6 distinct du module d'affichage 1, tel qu'une came 61 mobile en rotation autour d'un axe A sur les figures 1A et 1B, sur le poussoir d'actionnement 5.

Dans l'exemple de réalisation des figures 1A et 1B, les organes d'affichage mobiles 32, 33 comportent avantageusement au moins une bascule d'actionnement 32b, 33b comportant un bras solidaire en une extrémité de la portion d'affichage 32a, 33a et apte à pivoter par rapport au bâti 2 par l'intermédiaire d'une liaison déformable 4, en l'espèce un pivot déformable, formé de deux lames flexibles 41 jointes en une de leurs extrémités au bâti 2 et solidaires en leur seconde extrémité dudit bras, lequel coopère par un appui ponctuel ou plan, le cas échéant par une bascule intermédiaire 32c, 33c également liée au bâti 2 par une liaison pivot déformable 4, avec le poussoir d'actionnement 5, lui-même également solidaire du bâti 2 et mobile par rapport à celui-ci via une structure déformable 8 formée de deux lames flexibles 81 parallèles et formant un parallélogramme déformable.

Il convient de noter que bien que le module d'affichage 1 des figures 1A et 1B comporte des bascules intermédiaires 32c, 33c ces bascules sont toutefois non essentielles et leur présence dans le module d'affichage dépend fondamentalement du design particulier de celui-ci, des amplitudes de déplacements souhaitées pour les organes d'affichage 32, 33 ainsi que des dimensions particulières des bascules d'actionnement 32b, 33b et du poussoir d'actionnement 5.

Le module d'affichage 1 de l'invention est avantageusement constitué d'une pièce monolithique formée d'un matériau rigide, qu'on entend dans le cadre de la présente invention comme tout matériau dont le module d'Young est supérieur à 2.3 GPa. A ce titre un matériau de réalisation préféré du module d'affichage 1 de l'invention est le silicium, monocristallin ou polycristallin, à partir duquel on peut aisément, par exemple par des procédés de gravure profonde (notamment DRIE - pour Deep Reactive-ion Etching en anglais), former le bâti 2 et les organes d'affichage 31, 32, 33 reliés l'un à l'autre par au moins une liaison déformable, résultant notamment avantageusement de la formation lors du procédé de gravure profonde d'une ou plusieurs lames flexibles 41 d'une largeur comprise entre 2 et 50 microns, l'épaisseur du bâti 2 et du ou des organes d'affichage étant elle supérieure à 30 microns de préférence.

Un module d'affichage 1 selon l'invention peut notamment servir à la réalisation d'un système d'affichage de type cadran ou portion de cadran d'une pièce d'horlogerie pour indiquer un quantième horaire sous une forme d'affichage numérique. A titre d'exemples particuliers, on peut réaliser en premier lieu un cadran d'affichage par quart, toutes les 3 heures à 3, 6, 9 et 12h utilisant 4 modules d'affichage individuels 1 tel que représenté aux figures 1A et 1B formant respectivement comme motif les chiffres 3, 6, 9 et 12 ou encore réaliser un cadran d'affichage 12h classique tel que représenté à la figure 2, le module d'affichage circulaire comportant des sous-modules analogues au module d'affichage individuel des figures 1A et 1B sur un bâti 2 circulaire .

Dans les deux cas, le bâti 2 du module d'affichage 1 peut être fixé sur un cadran, un disque ou directement sur la carrure d'une boite de montre pour une montre squelette par tout moyen approprié et notamment collage ou soudure. En guise de dispositif d'actionnement 6, un mobile tel qu'une bague comportant une ou plusieurs cames 61, est liée cinématiquement au canon des heures et pivote autour d'un axe A, par exemple centré au cadran de la montre comme dans un affichage par aiguilles classique.

Le fonctionnement d'un tel système d'affichage est décrit ci-après en référence aux figures 1A et 1B. Lors de la rotation de la bague 6, la came 61 vient pousser l'extrémité libre du poussoir d'actionnement 5 (figure 1B) qui agit en tant que contact suiveur, et provoque un mouvement de translation du poussoir d'actionnement 5. Ce poussoir 5 pousse alors sur les bascules intermédiaires 32c, 33c qui pivotent par rapport au bâti 2 et ainsi appuient leur extrémité opposée au poussoir 5 sur le bras de la bascule d'actionnement 32b, 33b, qui pivote à son tour entrainant le déplacement des portions d'affichages 32a, 33a vers la position d'affichage dans laquelle lesdites portions d'affichage s'ajustent avec la portion 31a pour former le chiffre « 6 » en guise de motif M sur la figure 1B.

Après le passage de la came 61 le contact suiveur du poussoir d'actionnement 5 revient en appui sur la bague 6, poussé par les forces de rappel des lames flexibles 41 de sa liaison déformable 4 au bâti. Les portions d'affichages 32a, 33a, s'écartent alors pour revenir vers la position de repos (figure 1A) et le motif M n'est plus visible.

On réalise ainsi un système d'affichage animé comportant des portions d'affichage mobiles suivant une période déterminée pour engendrer un effet d'animation visuelle au sein de l'affichage ainsi qu'une forme nouvelle d'affichage mystérieux dans une pièce d'horlogerie.

Une variante de réalisation du module d'affichage 1 des figures 1A et 1B est représentée aux figures 3A et 3B. Dans cette variante les organes d'affichage mobiles 32, 33 et leurs portions d'affichages 32a, 33a sont reliés directement au poussoir d'actionnement 5. L'organe d'affichage 31 lui reste identique à celui des figures 1A et 1B.

Cette réalisation présente la particularité de ne présenter aucune interruption dans la chaine de commande du mouvement, depuis le poussoir d'actionnement 5 jusqu'aux portions d'affichages 32a, 33a. Il n'y a aucun frottement au sein du module d'affichage 1 dus aux mouvements, uniquement des déformations, donc une perte d'énergie minimale. Les portions d'affichage 32a, 33b sont connectées aux extrémités supérieures de deux bascules 32b et 33b, en rotation autour de liaisons déformables 4 en forme de pivots flexibles en «papillon» 42 solidaires du bâti 2. L'extrémité inférieure de chacune des bascules est directement connectée au travers d'un ensemble 7 de lames flexibles en serpentin à un plateau 51 du poussoir d'actionnement 5, lequel est également solidaire du bâti 2 par une structure 8 de guidage en translation linéaire à lames flexible 81.

Le fonctionnement et l'animation d'un tel module d'affichage 1 est identique à celui des figures 1A et 1B et est actionné par un organe d'actionnement apte à coopérer avec le poussoir 5 pour lui imprimer un effort de poussée entrainant le passage des organes d'affichages 32, 33 et de leurs portions d'affichage 32a, 33a en particulier de la position de repos représenté figure 3A à la position d'affichage représentée à la figure 3B.

Les principes structurels et fonctionnels du module d'affichage 1 des figures 3A et 3B peuvent être étendus pour la réalisation d'un module d'affichage circulaire tel que représenté à la figure 4, analogue à celui de la figure 2. Un tel module d'affichage pourra notamment servir de base à la réalisation d'un cadran de pièce d'horlogerie telle qu'une montre ou une horloge pour l'affichage sous une forme animé de l'heure avec une came d'actionnement des poussoirs 5 disposée mobile en rotation au centre du module d'affichage et reliée cinématiquement à la roue des heures d'un mouvement horloger.

## Revendications

1. Module d'affichage (1) comportant un bâti fixe (2) et au moins deux organes d'affichage (31, 32, 33) substantiellement rigides, dans lequel :
- lesdits organes d'affichage (31, 32, 33) comportent chacun une portion d'affichage (31a, 32a, 33a) d'un motif (M), lesdites portions d'affichage étant complémentaires l'une de l'autre de sorte qu'elles forment le dit motif (M) dans au moins une position relative desdits organes d'affichage (31, 32, 33),
- au moins un des organes d'affichage (32, 33) est solidaire et mobile relativement au bâti (2) par l'intermédiaire d'une liaison déformable (4) au moins entre une première position de repos dans laquelle lesdites portions d'affichages (31a, 32a, 33a) sont distantes l'une de l'autre et une position d'affichage dans laquelle lesdites portions d'affichage (31a, 32a, 33a) sont contre-apposées l'une à l'autre pour former et afficher ledit motif (M),
- le ou les dits organes d'affichage (32, 33) mobiles relativement au bâti (2) coopèrent avec un poussoir d'actionnement (5) agencé pour transmettre un effort de déplacement de cet organe d'affichage (32, 33) par déformation élastique autour de sa ou ses liaisons déformables (4) depuis ladite position de repos vers ladite position d'affichage, **caractérisé en ce que**
- lesdits organes d'affichage (31, 32, 33), le bâti (2) et la ou les liaisons déformables (4) forment une pièce monolithique.

2. Module d'affichage selon la revendication 1, **caractérisé en ce qu'**il comporte n organes d'affichage (31, 32, 33), n étant un nombre entier supérieur à 1, au moins un organe d'affichage (31) étant solidaire du bâti et immobile par rapport à celui-ci.

3. Module d'affichage selon l'une des revendications 1 ou 2, **caractérisé en ce que** le poussoir d'actionnement (5) est mobile par rapport au bâti (2) par l'intermédiaire d'une liaison déformable (8).

4. Module d'affichage selon l'une des revendications 1 à 3, **caractérisé en ce qu'**au moins un organe d'affichage (32, 33) comporte plusieurs liaisons déformables (4) au bâti (2).

5. Module d'affichage selon l'une des revendications 1 à 4, **caractérisé en ce que** les liaisons déformables (4) sont constituées de lames flexibles d'une largeur comprise entre 2 et 50 microns, l'épaisseur du bâti (2) et du ou des organes d'affichage (3) étant supérieure à 30 microns.

6. Module d'affichage selon l'une des revendications 1 à 5, **caractérisé en ce qu'**il est constitué de silicium monocristallin ou polycristallin.

7. Système d'affichage comportant un module d'affichage (1) selon l'une des revendications 1 à 6 et un dispositif d'actionnement (6) agencé pour transmettre un effort moteur sur le poussoir d'actionnement (5) de manière à induire un déplacement du ou des organes d'affichage mobiles (32, 33) de la position de repos vers la position d'affichage.

8. Système d'affichage selon la revendication 7, **caractérisé en ce que** le dispositif d'actionnement (6) comporte une came (61) ou un ergot, ledit dispositif d'actionnement étant mobile en rotation autour d'un axe de rotation et agencé relativement au poussoir d'actionnement (5) de telle sorte que ladite came ou ledit ergot exerce en au moins une position angulaire autour de l'axe de rotation sur le poussoir d'actionnement un effort apte à mobiliser ledit poussoir.

9. Système d'affichage selon l'une des revendications 7 ou 8, **caractérisé en ce qu'**il comporte une pluralité de modules d'affichage (1).

10. Système d'affichage selon les revendications 8 et 9, **caractérisé en ce que** lesdits modules d'affichage sont disposés concentriquement autour du dispositif d'actionnement mobile en rotation autour dudit axe (A) de telle sorte que celui-ci coopère successivement avec un poussoir d'actionnement (5) de chacun des modules d'affichage (1).

11. Système d'affichage selon l'une des revendications 7 à 10, **caractérisé en ce que** le dispositif d'actionnement (6) est un dispositif d'actionnement sans contact par effet électrostatique, thermique ou magnétique sur le poussoir d'actionnement d'un module d'affichage (1).

12. Pièce d'horlogerie **caractérisée en ce qu'**elle comporte un système d'affichage selon l'une des revendications 7 à 11.

13. Pièce d'horlogerie selon la revendication 12, **caractérisée en ce que** le dispositif d'actionnement (6) est lié cinématiquement au mobile des heures et/ou au mobile des minutes d'un mouvement horloger et le ou les modules d'affichage sont agencés pour afficher un quantième de temps.

## Patentansprüche

1. Anzeigemodul (1) aufweisend ein festes Gestell (2) und mindestens zwei im Wesentlichen starre Anzeigeelemente (31, 32, 33), wobei:
- die Anzeigeelemente (31, 32, 33) jeweils einen Anzeigeabschnitt (31a, 32a, 33a) eines Motivs (M) aufweisen, wobei die Anzeigeabschnitte einander so ergänzen, dass sie das Motiv (M) in mindestens einer relativen Position der Anzeigeelemente (31, 32, 33) bilden,
- mindestens eins der Anzeigeelemente (32, 33) mittels einer verformbaren Verbindung (4) zwischen wenigstens einer Ruheposition, in der die Anzeigeabschnitte (31a, 32a, 33a) voneinander entfernt sind, und einer Anzeigeposition, in der die Anzeigeabschnitte (31a, 32a, 33a) aneinander angesetzt sind, um das Motiv (M) zu bilden und anzuzeigen, bezogen auf das Gestell (2) fest verbunden und beweglich ist,
- das oder die Anzeigeelemente (32, 33), die bezogen auf das Gestell (2) beweglich sind, mit einem Betätigungsstößel (5) zusammenwirken, der angeordnet ist, eine Kraft zur Bewegung dieses Anzeigeelements (32, 33) durch elastische Verformung um seine verformbare(n) Verbindung(en) (4) aus der Ruheposition zur Anzeigeposition zu übertragen,
**dadurch gekennzeichnet, dass**
- die Anzeigeelemente (31, 32, 33), das Gestell (2) und die verformbare(n) Verbindung(en) (4) ein monolithisches Teil bilden.

2. Anzeigemodul nach Anspruch 1, **dadurch gekennzeichnet, dass** es n Anzeigeelemente (31, 32, 33) aufweist, wobei n eine Ganzzahl größer als 1 ist, wobei mindestens ein Anzeigeelement (31) fest mit dem Gestell verbunden und bezogen auf dieses unbeweglich ist.

3. Anzeigemodul nach einem der Ansprüche 1 oder 2, **dadurch gekennzeichnet, dass** der Betätigungsstößel (5) bezogen auf das Gestell (2) mittels einer verformbaren Verbindung (8) beweglich ist.

4. Anzeigemodul nach einem der Ansprüche 1 bis 3, **dadurch gekennzeichnet, dass** mindestens ein Anzeigeelement (32, 33) mehrere verformbare Verbindungen (4) zum Gestell (2) aufweist.

5. Anzeigemodul nach einem der Ansprüche 1 bis 4, **dadurch gekennzeichnet, dass** die verformbaren Verbindungen (4) aus flexiblen Blättern einer Breite zwischen 2 und 50 Mikrometer gebildet sind, wobei die Dicke des Gestell (2) und des oder der Anzeigeelemente (3) größer als 30 Mikrometer ist.

6. Anzeigemodul nach einem der Ansprüche 1 bis 5, **dadurch gekennzeichnet, dass** es aus monokristallinem oder polykristallinem Silizium gebildet ist.

7. Anzeigesystem aufweisend ein Anzeigemodul (1) nach einem der Ansprüche 1 bis 6 und eine Betätigungsvorrichtung (6), die angeordnet ist, eine Antriebskraft auf den Betätigungsstößel (5) zu übertragen, so dass eine Bewegung des oder der beweglichen Anzeigeelemente (32, 33) aus der Ruheposition zur Anzeigeposition bewirkt wird.

8. Anzeigesystem nach Anspruch 7, **dadurch gekennzeichnet, dass** die Betätigungsvorrichtung (6) einen Nocken (61) oder einen Sporn aufweist, wobei die Betätigungsvorrichtung um eine Drehachse drehbeweglich ist und bezogen auf den Betätigungsstößel (5) so angeordnet ist, dass der Nocken oder der Sporn in mindestens einer Winkelposition um die Drehachse auf den Betätigungsstößel eine Kraft ausübt, die geeignet ist, den Stößel zu bewegen.

9. Anzeigesystem nach einem der Ansprüche 7 oder 8, **dadurch gekennzeichnet, dass** es eine Mehrzahl von Anzeigemodulen (1) aufweist.

10. Anzeigesystem nach den Ansprüchen 8 und 9, **dadurch gekennzeichnet, dass** die Anzeigemodule um die Betätigungsvorrichtung, die um die Achse (A) drehbeweglich ist, konzentrisch angeordnet sind, so dass diese nacheinander mit einem Betätigungsstößel (5) jedes der Anzeigemodule (1) zusammenwirkt.

11. Anzeigesystem nach einem der Ansprüche 7 bis 10, **dadurch gekennzeichnet, dass** die Betätigungsvorrichtung (6) eine kontaktlose Betätigungsvorrichtung durch elektrostatische, Wärme- oder Magnetwirkung auf den Betätigungsstößel eines Anzeigemoduls (1) ist.

12. Uhr, **dadurch gekennzeichnet, dass** sie ein Anzeigesystem nach einem der Ansprüche 7 bis 11 aufweist.

13. Uhr nach Anspruch 12, **dadurch gekennzeichnet, dass** die Betätigungsvorrichtung (6) kinematisch mit den Drehteil der Stunden und/oder dem Drehteil der Minuten eines Uhrwerks verbunden ist und das oder die Anzeigemodule angeordnet sind, eine Zeitangabe anzuzeigen.

## Claims

1. Display module (1) comprising a fixed frame (2) and at least two substantially rigid display members (31, 32, 33), wherein :
- said display members (31, 32, 33) each comprise a display portion (31a, 32a, 33a) of a pattern (M), said display portions being complementary to each other such that they form said pattern (M) in at least one relative position of said display members (31, 32, 33),
- at least one of the display portions (32, 33) being integral with and movable relative to the frame (2) by means of a deformable link (4) at least between a first rest position in which said display portions (31a, 32a, 33a) are spaced apart from each other and a display position in which said display portions (31a, 32a, 33a) are counter-applied to each other to form and display said pattern (M),
- said display member or members (32, 33) movable relative to the frame (2) cooperate with an actuating push-button (5) arranged to transmit a displacement force of this display member (32, 33) by elastic deformation around its deformable link or links (4) from said rest position to said display position,
**characterized in that**
- said display members (31, 32, 33), the frame (2) and the deformable link or links (4) form a monolithic piece.

2. Display module according to claim 1, **characterized in that** it comprises n display members (31, 32, 33), n being an integer greater than 1, at least one display member (31) being integral with the frame and immobile with respect thereto.

3. Display module according to one of claims 1 or 2, **characterized in that** the actuating push-button (5) is movable relative to the frame (2) by means of a deformable link (8).

4. Display module according to one of claims 1 to 3, **characterized in that** at least one display element (32, 33) comprises a plurality of deformable connections (4) to the frame (2).

5. Display module according to one of claims 1 to 4, **characterized in that** the deformable links (4) consist of flexible strips having a width of between 2 and 50 microns, the thickness of the frame (2) and of the display member or members (3) being greater than 30 microns.

6. Display module according to one of claims 1 to 5, **characterized in that** it consists of monocrystalline or polycrystalline silicon.

7. Display system comprising a display module (1) according to one of claims 1 to 6 and an actuating device (6) arranged to transmit a driving force to the actuating push-button (5) so as to induce a displacement of the movable display member or members (32, 33) from the rest position to the display position.

8. Display system according to claim 7, **characterized in that** the actuating device (6) comprises a cam (61) or a catch, said actuating device being rotatable about an axis of rotation and arranged relative to the actuating push-button (5) in such a way that said cam or said catch exerts on the actuating push-button, in at least one angular position around the axis of rotation, a force capable of moving said push-button.

9. Display system according to one of claims 7 or 8, **characterized in that** it comprises a plurality of display modules (1).

10. Display system according to claims 8 and 9, **characterized in that** said display modules are arranged concentrically around the actuating device which is movable in rotation around said axis (A) in such a way that the latter cooperates successively with an actuating push-button (5) of each of the display modules (1).

11. Display system according to one of claims 7 to 10, **characterized in that** the actuating device (6) is a contactless actuating device by electrostatic, thermal or magnetic effect on the actuating push-button of a display module (1).

12. Timepiece **characterized in that** it comprises a display system according to one of claims 7 to 11.

13. Timepiece according to claim 12, **characterized in that** the actuating device (6) is kinematically linked to the hour hand and/or minute hand of a watch movement and the display module or modules are arranged to display a date.
